# EUROPÄISCHE PATENTSCHRIFT

(11) **EP 0 072 429 B1**
(45) Veröffentlichungstag und Bekanntmachung des Hinweises auf die Patenterteilung: **17.04.1985**
(21) Anmeldenummer: 82106184.3
(22) Anmeldetag: 10.07.1982
(51) Int. Cl.: G21F 9/36, G21F 1/10

(54) **Behälter zur Langzeitlagerung radioaktiver Abfälle**
Container for long-term storage of radioactive waste
Conteneur pour le stockage à long terme de déchets radioactifs

(30) Priorität: 19.08.1981 DE 3132704
(43) Veröffentlichungstag der Anmeldung: 23.02.1983
(73) Patentinhaber: Nukem GmbH, D-63434 Hanau (DE); Deutsche Gesellschaft für Wiederaufarbeitung von Kernbrennstoffen mbH, 30014 Hannover (DE)
(72) Erfinder: Hofmann, Jürgen, Dr., Dipl.-Chem., D-6482 Bad Orb (DE); Pirk, Hans, Dipl.-Chem., D-6457 Maintal (DE)
(74) Vertreter: Nowak, Gerhard

## Beschreibung

Gegenstand der Erfindung ist ein Behälter zur Langzeitlagerung von radioaktiven Abfällen, insbesondere von abgebrannten Brennelementen, in geeigneten geologischen Formationen, bestehend aus einem Behältergrundkörper und einer auf der äußeren Oberfläche aufgebrachten Schutzschicht, wobei die Schutzschicht aus einem Kunststoff aus der Gruppe Polyurethan, Polytetrafluoräthylen, Polycarbonat, Epoxyharze, Phenolformaldehydharze und Acrylatkautschuk besteht.

Bestrahlte, abgebrannte Brennelemente werden nach einer vorübergehenden Aufbewahrung im Wasserbecken entweder sofort oder nach einer begrenzten weiteren Zwischenlagerung aufgearbeitet. Dabei werden die nuklearen Brenn-und Brutstoffe von den Spaltprodukten abgetrennt und wieder dem Brennstoffkreislauf zugeführt. Die Spaltprodukte werden nach bekannten Verfahren, meist unter Verwendung großer Mengen Wertstoffe, wie z. B. Blei und Kupfer, konditioniert und in geeigneten geologischen Formationen praktisch nicht mehr entnehmbar endgelagert.

Darüber hinaus wird vorgeschlagen (Berichte des Kernforschungszentrums Karlsruhe KFK 2535 und 2650), die bestrahlten Brennelemente in absehbarer Zeit nicht aufzuarbeiten, auf die in ihnen vorhandenen Brenn- Brutstoffe zunächst zu verzichten und die Brennelementenach einer angemessenen Abklingzeit in dafür vorgesehene Lagern- gegebenenfalls wieder entnehmbar endzulagern. Die Lagerzeiten können mehrere Generationen bis zu mehreren tausend Jahren betragen, wobei sich das Gefährdungspotential des radioaktiven Inventars in dieser Zeit, den bekannten physikalischen Gesetzen folgend, entsprechend seiner Zusammensetzung außerordentlich stark verringert.

Wegen der unbestimmten Lagerdauer werden an derartige, für die Langzeitlagerung geeignete Behälter, die gegenüber bekannten Transport-und Lagerbehälter eine mehrfache Betriebszeit aufweisen müssen, besondere Anforderungen gestellt. Erschwerend kommt hinzu, daß die Behälterlager schwer zugänglich sein müssen und folglich den Überwachungsmöglichkeiten Grenzen gesetzt sind.

Es sind teilweise sehr aufwendige Konzepte bekannt, die bestrahlten Brennelemente mittels Behältern aus Metall oder Beton in Salz, Sand oder in Fels-Kavernen zu lagern.

Als Verpackung für radioaktive Stoffe und bestrahlte Brennelemente werden Behälter aus legierten und unlegerten Stählen, aus Kupfer sowie aus Korund vorgeschlagen. Die Behälter aus Stahl sind entweder nicht genügend korrosionsbeständig oder wie solche aus Kupfer sehr teuer. Behälter aus Korund sind grundsätzlich geeignet, jedoch fehlen die für die Herstellung notwendigen Erfahrungen. Darüber hinaus müßten die Brennelemente zur Verpackung in die aus herstellungsbedingten Gründen kleinen Korundbehälter zerlegt werden, was mit einem erheblichen Aufwand verbunden ist. Solche Behälter erfüllen die Bedingungen der Langzeitlagerung, wie dichter Einschluß bei den auftretenden Drucken und Temperaturen, sowie Korrosion gegen Salzlaugen, nur zum Teil, oder sie müssen sehr dickwandig ausgebildet werden. Außerdem eignen sie sich meist nicht gleichzeitig auch als Transportbehälter, sodaß unter erheblichem Aufwand eine Umladung der Abfälle vom Transportbehälter in den Endlagerbehälter erfolgen muß.

Es sind auch Endlagerbehälter für abgebrannte Brennelemente vorgeschlagen worden, die aus legierten und unlegierten Stählen mit nach der elektrochemischen Spannungsreihe ausgewählten galvanischen Schutzschichten bestehen. Diese bekannten außen aufgebrachte Schutzschichten sind vielfach gegen mechanische Belastungen empfindlich, sie können teilweise zerstört werden und im Störfall kann von diesen beschädigten Stellen ausgehend die Korrosion ihren Fortschritt nehmen.

Aus der US-A-3935467 ist ein Lagerkonzept für radioaktive Abfälle bekannt, bei dem in einem größeren, korrosionsresistenten Behälter eine Vielzahl von kleineren, den Abfall enthaltenen Behältern untergebracht sind. Die Zwischenräume zwischen diesen Behältern sind mit einem stoßdämpfenden Polyurethanschaum ausgefüllt. Korrosionshemmende und Spaltprodukt zurückhaltende Funktionen kann dieser Polyurethanschaum nicht übernehmen.

Der Erfindung lag deshalb die Aufgabe zugrunde, einen Behälter zur Langzeitlagerung von radioaktiven Abfällen, insbesondere von abgebrannten Brennelementen, in geeigneten geologischen Formationen zu schaffen, bestehend aus einem Behältergrundkörper und einer auf der äußeren Oberfläche aufgebrachten Schutzschicht, wobei die äußere Schutzschicht aus einem Kunststoff aus der Gruppe der Polyurethane, Polytetrafluoräthylen, Polycarbonat, Epoxyharze, Phenolformaldehydharze und Acrylkautschuk besteht und für beliebige, möglichst billige Behältergrundkörper geeignet ist, möglichst hohen Korrosionsschutz aufweist und Schutz gegen mechanische Beschädigungen bietet, sowie das Austreten von Spaltprodukten aus dem Endlagerbehälter verhindert.

Die Aufgabe wird erfindungsgemäß dadurch gelöst, daß in die Schutzschicht ein in Gegenwart von Wasser quellfähiger, ionenaustauschfähiger und adsorptive Eigenschaften aufweisender Füllstoff eingelagert ist. Als Füllstoff haben sich besonders Schichtsilikate vom Montmorillonittyp bewährt. Vorzugsweise verwendet man hierfür Bentonit, während als Kunststoffkomponente Polyurethan sich als besonders geeignet erwiesen hat.

Auf die Außenseite des verschlossenen Endlagerbehälters, der abgebrannte Brennelemente oder auch Einzelstäbe enthält, wird beispielsweise eine 1-3 cm dicke Schicht aus Polyurethan aufgetragen, wobei das Zweikomponentensystem des Polyurethan in einer Komponente Bentonit als Füllstoff enthält.

Nachdem die beiden Komponenten des Polyurethansystems auf der Oberfläche des Endlagerbehälters ausreagiert haben, weist dieser eine gut haftende und dichte Beschichtung, die Bentonit in homogener Verteilung enthält, auf. Die Beschichtung weist eine überraschend hohe mechanische Beständigkeit gegen Druck und Stoß auf und verhindert so sicher eine Beschädigung des Behältergrundkörpers. Gleichzeitig ist diese Beschichtung aus Polyurethan mit dem in ihm enthaltenen Füllstoff gegen Salzlauge, so wie sie im Störanfall in den in Deutschland vorgesehenen Endlagerformationen vorliegen würde, absolut korrosionsbeständig.

Der in dem Polyurethan als Füllstoff vorzugsweise enthaltene Bentonit bietet einen zusätzlichen Schutz und bildet eine zweite Barriere. Tritt eine Beschädigung der Kunststoffschicht, z. B. ein Riß auf, so wird der Füllstoff freigelegt. Dieser quillt in Gegenwart von Wasser auf das 4- bis 7fache seines Volumens und dichtet so den entstandenen Riß wieder ab.

Zusätzlich bietet die Schichtsilikatfüllung Schutz vor dem Austreten von Spaltprodukten aus einem beschädigten Endlagerbehälter. Bentonit weist sowohl adsorptive als- auch ionenaustauschende Eigenschaften auf. Aus dem Endlagerbehälter austretende Spaltprodukte würden also sowohl durch Adsorption als auch durch Ionenaustausch an den Bentonit gebunden und vom Eintritt in die Biosphäre zurückgehalten werden.

Die erfindungsgemäße Schutzschicht bietet auf diese Weise einen Mehrfachschutz und erhöht die Sicherheit der Endlagerung von abgebrannten Brennelementen wesentlich.

Die Abbildung zeigt schematisch eine beispielhafte Ausführungsform des erfindungsgemäßen Behälters. Auf dem Behältergrundkörper (1) ist eine Schutzschicht (2) aufgebracht, bestehend aus einem gut haftenden Kunststoff und einem quellfähigen Füllstoff.

## Patentansprüche

1. Behälter zur Langzeitlagerung von radioaktiven Abfällen, insbesondere von abgebrannten Brennelementen, in geeigneten geologischen Formationen, bestehend aus einem Behältergrundkörper und einer auf der äußeren Oberfläche aufgebrachten Schutzschicht, wobei die Schutzschicht (2) aus einem Kunststoff aus der Gruppe der Polyurethane, Polytetrafluoräthylen, Polycarbonat, Epoxyharze, Phenolformaldehydharze und Acrylatkautschuk besteht, dadurch gekennzeichnet, daß in die Schutzschicht (2) ein in Gegenwart von Wasser quellfähiger, ionenaustauschfähiger und adsorptive Eigenschaften aufweisender Füllstoff eingelagert ist.

2. Behälter nach Anspruch 1, dadurch gekennzeichnet, daß der Füllstoff ein Schichtsilikat vom Montmorillonittyp ist.

3. Behälter nach Anspruch 1 und 2, dadurch gekennzeichnet, daß als Schichtsilikat Bentonit verwendet wird.

## Claims

1. Container for the long-term storage of radioactive waste, more particularly of spent fuel elements, in suitage geological formations, consisting of a basic container body and a protective layer applied to the outer surface, the protective layer (2) consisting of a plastics material from the group of polyurethanes, polytetrafluoroethylene, polycarbonate, epoxy resins, phenol formaldehyde resins and acrylate rubber, characterised in that an adsorptive filler which is swellable in the presence of water and is ionex- changeable is incorporated into the protective layer (2).

2. Container according to claim 1, characterised in that the filler is a laminated silicate of the montmorillonite type.

3. Container according to claim 1 and 2, characterised in that bentonite is used as laminated silicate.

## Revendications

1. Récipient pour le stockage de longue durée de déchets radioactifs, en particulier d'éléments combustibles consumés dans des formations géologiques appropriées, constitué d'un corps de base de ce récipient et d'une couche protectrice appliquée sur la surface extérieure, où la couche protectrice (2) est constituée d'une matière plastique du groupe des polyuréthane, po- lytétrafluoréthylène, polycarbonate, résines époxy, résines phénol-formol et caoutchouc d'acrylate; récipient caracttérisé en ce qu'il est incorporé dans la couche protectrice (2), une charge capable de gonfler en présente d'eau, et d'assurer un échange d'ions, présentant des propriétés adsorbantes.

2. Récipient suivant la revendication 1, caractérisé en ce que la charge est un silicate feuilleté du type de la montmorillonite.

3. Récipient suivant les revendications 1 et 2, caractérisé en ce que l'on utilise, comme silicate feuilleté, la bentonite.
